# EUROPÄISCHE PATENTSCHRIFT

(11) **EP 1 842 825 B1**
(45) Veröffentlichungstag und Bekanntmachung des Hinweises auf die Patenterteilung: **08.08.2012**
(21) Anmeldenummer: 07006881.2
(22) Anmeldetag: 02.04.2007
(51) Int. Cl.: B66F 9/075, B66F 9/08, B66F 9/24, G08C 17/00

(54) **Flurförderzeug mit einer mobilen Bedienungseinrichtung**
Industrial truck with remote control
Chariot de manutention avec télécommande

(30) Priorität: 04.04.2006 DE 102006015772
(43) Veröffentlichungstag der Anmeldung: 10.10.2007
(73) Patentinhaber: Jungheinrich Aktiengesellschaft, 22047 Hamburg (DE)
(72) Erfinder: Hämmerl, Robert, 84098 Hohenthann (DE)
(74) Vertreter: Tiesmeyer, Johannes

(56) Entgegenhaltungen:
- EP-A- 0 905 083
- DE-A1-102006 008 034
- DE-U1- 8 700 166
- JP-A- 2000 247 598
- US-A- 3 016 973

## Beschreibung

Die Erfindung betrifft ein Flurförderzeug, insbesondere Staplerfahrzug, zur Bewegung und Handhabung von Lasten, mit
• einer fahrbaren Basis
• einem Fahrerstand für eine Bedienungsperson,
• einer Lasthandhabungsvorrichtung und
• einer an der fahrbaren Basis vorgesehenen elektrischen Steuereinrichtung zur Steuerung des Fahrbetriebs und/oder des Lasthandhabungsbetriebs des Flurförderzeugs,
• wobei die Steuereinrichtung eine Schnittstelle zur Herstellung einer Kommunikationsverbindung mit einer bedarfsweise außerhalb des Fahrerstandes betätigbaren mobilen Bedienungseinrichung und eine normalerweise in dem Fahrerstand installierte, jedoch bedarfsweise ausbaubare und als außerhalb des Fahrerstandes betätigbare mobile Bedienungseinrichtung zur Abgabe von Steueranweisungen über die Schnittstelle aufweist, mittels welcher die Bedienungsperson Steueranweisungen geben kann.

Flurförderzeuge der vorstehend genannten Art sind in vielfältigen Bauformen im Einsatz, so z.B. als Hochregal-Kommissionierstapler. Solche Hochregal-Kommissionierstapler können z.B. als Elektro-Kommissionier-/Dreiseitenstapler ausgebildet sein, die an der fahrbaren Basis ein teleskopierbares Hubgerüst und daran höhenverstellbar den Fahrerstand aufweisen. An dem Fahrerstand ist als Lasthandhabungsvorrichtung ein Seitenschubgerät mit einem Zusatzhubmast und einem daran höhenverstellbaren und Lasttraggabeln aufweisenden Gabelträger vorgesehen. Der Zusatzhubmast ist um eine vertikale Achse drehbar, so dass die Lasttraggabeln in Geradeaus-Fahrtrichtung oder quer dazu orientiert werden können. Das Seitenschubgerät kann den Zusatzhubmast und die Lasttraggabeln seitlich verschieben, etwa um eine Palette oder dgl. aus einem Hochregal aufzunehmen. Im Fahrerstand eines solchen Hochregalstaplers ist als Bedienungseinrichtung üblicherweise ein Bedienpult mit einer Bedienungskonsole vorgesehen, welche z.B. ein Lenkrad, Steuerschalter für diverse Betriebsfunktionen des Hochregalstaplers und wenigstens ein Display aufweist.

Es sind Hochregalstapler im Einsatz, bei denen das teleskopierbare Hubgerüst im eingefahrenen Zustand eine Höhe von 6-7 m aufweist und auf eine Höhe von 12-13 m ausgefahren werden kann.

Auf Grund dieser großen Dimensionen werden solche Hochregalstaplerfahrzeuge normalerweise im noch nicht vollständig montierten Zustand vom Hersteller zum Kunden transportiert. Dabei wird der Hubmast üblicherweise als eine Transporteinheit liegend auf einem Lastentransportfahrzeug transportiert. Weitere Transporteinheiten sind das Basisfahrzeug mit Antriebsaggregaten, der Fahrerstand und Baugruppen der Lasthandhabungsvorrichtung. Beim Kunden wird das Flurförderzeug dann aus den Transporteinheiten zusammengebaut und bestimmungsgemäß in Betrieb genommen. Üblicherweise ist vor Ort beim Kunden ein Lastkran erforderlich, um das Basisfahrzeug und die weiteren Transporteinheiten vom Lastentransportfahrzeug abzuladen und das Hubgerüst in die vertikale Montagestellung zu bringen, das dann an das Basisfahrzeug angebaut werden kann. Der Ablade- und Montagevorgang zur Inbetriebnahme des angelieferten Flurförderzeugs ist also nicht ohne Aufwand.

In der EP 0 905 083 A1 ist ein Gabelstapler beschrieben, welcher am Heck eines Lastkraftwagens in einer Mitfahrposition montierbar ist. Eine vordere Baugruppe des Gabelstaplers, die den Hubmast mit den daran geführt bewegbaren Lasttraggabeln und zwei nicht lenkbare Vorderräder umfasst, ist gegenüber der fahrbaren Basis und der darauf angeordneten Fahrerkabine um eine vertikale Achse aus der normalen Betriebsbereitschaftsposition mit nach vorn weisenden Lasttraggabeln um 90° verschwenkbar, so dass die Lasttraggabeln relativ zur fahrbaren Basis orthogonal zur Seite ausgerichtet sind. Letzteres entspricht der Mitfahrposition, in der der Gabelstapler an dem Lastkraftwagen zu transportieren ist. Der Lastkraftwagen ist in der Weise präpariert, dass er unterhalb seiner Ladefläche Aufnahmekanäle für die Lasttraggabeln des Gabelstaplers aufweist. Zum Anmontieren des Gabelstaplers an dem Heck des Lastkraftwagens hat der Fahrer den Gabelstapler zunächst an das Heck des Lastkraftwagens heranzufahren und dabei die noch nach vorn ausgerichteten Lasttraggabeln in die Kanäle des Lastkraftwagens einzuführen. Dann hat der Fahrer den Gabelstapler zu verlassen, um das Ankoppeln des Staplers am Heck des Lastkraftwagens vom Boden aus zu steuern. Hierzu kann er eine gesonderte Fernsteuerung bzw. mobile Bedienungseinrichtung benutzen, die er mit einer Schnittstelle am Amaturenbrett des Staplers über ein Kabel verbinden kann. Mittels der fernsteuerbaren Hubfunktionen des Staplers kann der Fahrer nun erreichen, dass der mit seinen Lasttraggabeln in den Kanälen des Lastkraftwagens eingreifende Stapler relativ zum Lastkraftwagen angehoben wird. Schließlich kann der Fahrer dann vermittels der Fernbedienung den Schwenkvorgang der fahrbaren Basis relativ zu der vorderen Baugruppe des Stapler einleiten, um ihn in die Mitfahrstellung am Heck des Lastkraftwagens zu überführen.

Es ist darauf hinzuweisen, dass die gesonderte mobile Bedienungseinrichtung gemäß der EP 0 905 083 A1 keinerlei Steuerfunktionen für den Fahrbetrieb einschließlich der Lenkung des Gabelstaplers hat, sondern nur Steuerfunktionen für den Hubbetrieb und für den Schwenkvorgang beim Überführen des Staplers in die Mitfahrstellung hinein oder aus der Mitfahrstellung heraus aufweist. Der Fahrbetrieb des Gabelstaplers einschließlich der Lenkung ist bei dem bekannten Stapler über die in der Kabine auf der fahrbaren Basis fest installierten Bedienungskomponenten zu steuern. Dies ist für den Aufladevorgang des Staplers an dem Lastkraftfahrzeug sehr wichtig, da der Fahrer durch geschicktes Manövrieren des Fahrzeugs die zunächst noch in Geradeausfahrtrichtung ausgerichteten Lasttraggabeln in die Kanäle unterhalb der Ladefläche des Lastkraftwagens gezielt einführen muss, was er am Besten aus seiner normalen Bedienungsposition in der Kabine kann. Hierzu steht ihm insbesondere das in der Kabine auf der fahrbaren Basis fest installierte Lenkrad zur Verfügung. Der Fahrer hat aus der Kabine heraus die besten Sichtbedingungen, um die Lasttraggabeln des Staplers in die Aufnahmekanäle am Lastkraftwagen einzuführen. Die aus dem Stand der Technik gemäß EP 0 905 083 A1 bekannte Fernbedienungseinrichtung unterstützt somit lediglich die Hub- und Schwenk-Steuerfunktionen, welche zum Heben der fahrbaren Basis am Lastkraftwagen und zum Verschwenken des Staplers in die Mitfahrstellung bzw. aus der Mitfahrstellung erforderlich sind.

Aus der JP-A-2000 247598 ist ein Gabelstapler bekannt, welcher in einer Kabine auf einer fahrbaren Basis ein fest installiertes Lenkrad und fest installierte Bedienelemente für die Steuerung der Fahrfunktionen des Staplers aufweist. Eine Konsole mit einem Joystick zur Steuerung der Hubfunktionen der Lasttraggabeln und zur Steuerung der Neigungsverstellung des Hubgerüstes ist bedarfsweise aus der Kabine ausbaubar und im ausgebauten Zustand vermittels eines Kabels mit einer Schnittstelle in der Kabine verbindbar, so dass sie als Fernbedienungseinrichtung für den Hubbetrieb und die Neigungsverstellung des Hubgerüstes verwendet werden kann. Bei dem Gabelstapler gemäß der JP-A-2000 247598 ist es ebenfalls nicht möglich, den Fahrbetrieb des Staplers einschließlich der Lenkung mittels der Fernbedienungseinrichtung von außerhalb der Fahrerkabine zu steuern.

Aus der US-A-3016973 ist ein Staplerfahrzeug besonderer Bauart bekannt. Dabei handelt es sich um eine Kombination aus einem deichselgelenkten Flurförderzeug und einem Kommissioniergerät mit einer am Hubgerüst hebbaren und senkbaren Fahrerplattform. Das Flurförderzeug lässt sich wahlweise mittels einer Deichsel von einer mitlaufenden Bedienungsperson oder mittels einer an der heb- und senkbaren Fahrerplattform fest installierten Bedienungskonsole von einer auf der Fahrerplattform stehenden Bedienungsperson steuern. Eine zu Fernsteuerungszwecken ausbaubare mobile Bedienungseinrichtung ist aus der US -A -3016973 (D3) nicht bekannt.

Der Erfindung liegt die Aufgabe zu Grunde, ein Flurförderzeug der eingangs genannten Art bereit zu stellen, welches beim Verladen und Entladen zu Auslieferungszwecken im teilweise demontierten Transportzustand vergleichsweise einfach und flexibel zu handhaben ist.

Zur Lösung dieser Aufgabe wird erfindungsgemäß vorgeschlagen, dass die normalerweise in dem Fahrerstand installierte, jedoch bedarfsweise ausbaubare und als außerhalb des Fahrerstandes betätigbare mobile Bedienungseinrichtung zur Steuerung des Fahrbetriebs des Flurförderzeugs eingerichtet ist und ein Lenkrad umfasst.

Für den Verladebetrieb bedeutet dies, dass die vorzugsweise als eigene Transporteinheit insbesondere als Bedienungskonsole mitgelieferte Bedienungseinrichtung als mobile Bedienungseinrichtung zum Manövieren des Basisfahrzeugs genutzt werden kann. Dazu ist somit weder der Anbau des Fahrerstandes noch der Anbau der Komponenten der Lasthandhabungsvorrichtung an das Basisfahrzeug erforderlich.

Die mobile Bedienungseinrichtung kann z.B. zum Einsatz kommen, um die von anderen Transporteinheiten, wie dem Fahrerstand, dem Hubgerüst und der Lasthandhabungsvorrichtung noch gesonderte fahrbare Basis zu steuern, so dass diese gesteuerte Fahrbewegungen mit ihren eigenen Antriebsaggregaten ausführen kann. Dies kann beim Verladen der auch als Basisfahrzeug bezeichneten fahrbaren Basis genutzt werden, um sie über eine Rampe oder dgl. mit eigenen Antriebsmitteln auf das zu ihrem Transport vorgesehene Lastentransportfahrzeug in Transportstellung zu fahren. Aufwändige und auf Grund des hohen Gewichtes des Basisfahrzeugs riskante Kranoperationen beim Verladen des Basisfahrzeugs auf das Transportfahrzeug und beim Absetzen des Basisfahrzeugs von dem Transportfahrzeug, können somit in den meisten Fällen vermieden werden, was den Verladebetrieb nicht nur flexibler und ggf. sicherer, sondern auch preiswerter macht.

Im Zuge des Zusammenbauens des Flurförderzeugs beim Kunden kann dann die Bedienungskonsole für den späteren Normalbetrieb im Fahrerstand montiert werden. Dabei kann es vorgesehen sein, dass für diese normale Installation und für die mobile Nutzung der Bedienungseinrichtung ein- und dieselbe Schnittstelle verwendet wird. In einer anderen Ausführungsform der Erfindung sind hier gesonderte, im Übrigen aber bauähnliche Schnittstellen vorgesehen.

Vorzugsweise erfolgt die Verbindung zwischen Bedienungseinrichtung und Schnittstelle über ein Verbindungskabel. Dies soll jedoch nicht Ausführungsbeispiele ausschließen, bei denen die Bedienungseinrichtung mittels einer Funkverbindung über eine betreffende Schnittstelle mit der Steuereinrichtung kommunizieren kann.

Es sei darauf hingewiesen, dass das Konzept der bedarfsweisen Steuerung des Basisfahrzeugs mittels einer außerhalb des Fahrerstandes betätigbaren mobilen Bedienungseinrichtung nicht nur auf Hochregalstapler der oben erwähnten Art anwendbar ist, sondern auch auf andere Flurförderzeuge, etwa auch auf solche, welche vollständig betriebsbereit verladen werden, um zum Kunden transportiert zu werden. Aus Sicherheitsgründen kann es auch in einem solchen Fall oft sinnvoll sein, den Verladebetrieb des Flurförderzeugs ferngesteuert mittels der mobilen Bedienungseinrichtung durchzuführen.

Es sind auch weitere Situationen denkbar, etwa Notfallsituationen, in denen das fernbediente Manövrieren des Flurförderzeugs hilfreich sein kann.

Gegenstand der Erfindung im Sinne der obigen Erläuterungen ist auch ein Verfahren zur Auslieferung eines Flurförderzueugs nach einem der Patentansprüche 1-3 an ein Auslieferungsziel, wobei die fahrbare Basis auf einem Lastentransportfahrzeug zum Auslieferungsziel transportiert wird, wobei das Verfahren dadurch gekennzeichnet ist, dass man die mitgelieferte Bedienungseinrichtung als mobile Bedienungseinrichtung zur Abgabe von Steueranweisungen für den Fahrbetrieb der fahrbaren Basis verwendet, um die fahrbare Basis mit eigenen Antriebsmitteln über eine Rampe oder dgl. beim Verladebetrieb auf das Lastentransportfahrzeug zu fahren oder/und am Auslieferungsziel von dem Lastentransportfahrzeug zu fahren und somit abzusetzen.

Vorzugsweise werden Komponenten der Lasthandhabungsvorrichtung, insbesondere ein Hubgerüst und im Wesentlichen der komplette Fahrerstand im noch nicht an der fahrbaren Basis montierten Zustand zum Auslieferungsziel transportiert und dort an die vom Lastentransportfahrzeug abgesetzte Basis angebaut.

Ein Ausführungsbeispiel der Erfindung wird unter Bezugnahme auf die Figuren näher erläutert.
Fig. 1 zeigt in einer perspektivischen Ansicht einen Hochregal-Kommissionierstapler nach der Erfindung.
Fig. 2 zeigt das Basisfahrzeug des Hochregal-Kommissionierstaplers aus Fig. 1 in einer perspektivischen Darstellung mit abgenommener Heckhaube und mit einer mobilen Bedienungseinrichtung.

Bei dem Hochregalstapler gemäß Fig. 1 handelt es sich um einen Elektro-Kommissionier-/Dreiseitenstapler mit einem Basisfahrzeug 2, einem teleskopierbaren Hubgerüst 4 auf dem Basisfahrzeug 2, einem am Hubgerüst 4 vertikal verfahrbaren Fahrerstand 6, der an seiner Vorderseite als Lasthandhabungsvorrichtung ein Seitenschubgerät 8 an sich bekannter Bauart aufweist. Eine in dem Fahrerstand 6 befindliche Bedienungsperson (nicht gezeigt) kann mittels der Bedienungseinrichtung 10 Steueranweisungen an eine Steuereinrichtung 12 (Fig. 2) abgeben, um den Fahrbetrieb, den Hubbetrieb und den weiteren Lasthandhabungsbetrieb des Flurförderzeugs zu steuern.

Die Bedienungseinrichtung 10 umfasst ein oberes Konsolenelement 14 mit einem Lenkrad 16, einem Display 18 und mehrere Steuerschalter bzw. Steuertasten. Das Konsolenelement 14 ist an einer Halterung 20 abnehmbar befestigt, welche eine Verstellung des Konsolenelementes 14 zwischen der in Fig. 1 gezeigten Position für die Bedienung im Stehen und einer in Richtung zum Hubgerüst 4 verschwenkten und abgesenkten Position für die Bedienung im Sitzen ermöglicht.

Bei Neuauslieferung werden das Hubgerüst 4, der Fahrerstand 6, Komponenten des Seitenschubgerätes 8 und das Basisfahrzeug 2 als jeweilige Transporteinheiten vorzugsweise auf einem gemeinsamen Lastentransportfahrzeug transportiert. Zum Verladen ist das Basisfahrzeug ferngesteuert manövrierbar, und zwar durch den Antrieb seiner eigenen Antriebsmittel, im Beispielsfall wenigstens eines Elektromotors.

Wie in Fig. 2 illustriert, kann das noch nicht anmontierte Konsolenelement 14 als mobile, tragbare Bedienungseinrichtung zur Steuerung des Fahrbetriebs des Basisfahrzeugs 2 benutzt werden, wobei es bei dem Ausführungsbeispiel gemäß Fig. 2 über ein Verbindungskabel 22 an der Schnittstelle 24 der Steuereinrichtung 12 angeschlossen ist.

Das mit sämtlichen Betriebskomponenten für den Fahrbetrieb ausgestattete Basisfahrzeug 2 enthält eine Vielzahl weiterer betriebsfertig vorbereiteter Komponenten, etwa für den hydraulischen Hubbetrieb und Lasthandhabungsbetrieb die noch anzubauende Hub- und Lasthandhabungsvorrichtung 4, 6, 8.

Das Bedienungskonsolenelement 14 wird beim Zusammenbauen des Flurförderzeugs schließlich in der in Fig. 1 gezeigten Weise im vorderen Brüstungsbereichs des Fahrerstandes 6 montiert und kann fortan als stationäre, jedoch im Bedarfsfall wieder auszubauende Bedienungseinrichtung genutzt werden. Dabei soll nicht ausgeschlossen sein, dass ein Ersatz-Bedienungskonsolenelement für den bedarfsweisen Fernbedienungsbetrieb mitgeführt wird.

## Patentansprüche

1. Flurförderzeug, insbesondere Staplerfahrzeug, zur Bewegung und Handhabung von Lasten, mit
• einer fahrbaren Basis (2),
• einem Fahrerstand (6) für eine Bedienungsperson,
• einer Lasthandhabungsvorrichtung (4, 8) und
• einer an der fahrbaren Basis (2) vorgesehenen elektrischen Steuereinrichtung (12) zur Steuerung des Fahrbetriebs und/oder des Lasthandhabungsbetriebs des Flurförderzeugs,
• wobei die Steuereinrichtung (12) eine Schnittstelle (24) zur Herstellung einer Kommunikationsverbindung mit einer bedarfsweise außerhalb des Fahrerstandes (6) betätigbaren mobilen Bedienungseinrichung (14) und eine normalerweise in dem Fahrerstand (6) installierte, jedoch bedarfsweise ausbaubare und als außerhalb des Fahrerstandes (6) betätigbare mobile Bedienungseinrichtung (14) zur Abgabe von Steueranweisungen über die Schnittstelle (24) aufweist, mittels welcher die Bedienungsperson Steueranweisungen geben kann,
**dadurch gekennzeichnet,**
**dass** die normalerweise in dem Fahrerstand (6) installierte, jedoch bedarfsweise ausbaubare und als außerhalb des Fahrerstandes (6) betätigbare mobile Bedienungseinrichtung (14) zur Steuerung des Fahrbetriebs des Flurförderzeugs eingerichtet ist und ein Lenkrad (16) umfasst.

2. Flurförderzeug nach Anspruch 1, **dadurch gekennzeichnet, dass** die mobile Bedienungseinrichtung (14) über ein Verbindungskabel (22) an die Schnittstelle (24) anschließbar ist.

3. Flurförderzeug nach Anspruch 1 oder 2, **dadurch gekennzeichnet, dass** die mobile Bedienungseinrichtung vermittels einer Funkverbindung über die Schnittstelle mit der Steuereinrichtung kommunizieren kann.

4. Verfahren zur Auslieferung eines Flurförderzeugs nach einem der vorhergehenden Ansprüche an ein Auslieferungsziel, wobei die fahrbare Basis (2) auf einem Lastentransportfahrzeug zum Auslieferungsziel transportiert wird, **dadurch gekennzeichnet, dass** man die mitgelieferte Bedienungseinrichtung (14) als mobile Bedienungseinrichtung zur Abgabe von Steueranweisungen für den Fahrbetrieb der fahrbaren Basis (2) verwendet, um die fahrbare Basis mit eigenen Antriebsmitteln über eine Rampe oder dgl. zunächst beim Verladebetrieb auf das Lastentransportfahrzeug zu fahren oder/und am Auslieferungsziel von dem Lastentransportfahrzeug zu fahren und somit abzusetzen.

5. Verfahren nach Anspruch 4, **dadurch gekennzeichnet, dass** Komponenten der Lasthandhabungsvorrichtung, insbesondere ein Hubgerüst (4), und im Wesentlichen der komplette Fahrerstand (6) im noch nicht an der fahrbaren Basis montierten Zustand zum Auslieferungsziel transportiert und dort an die vom Lastentransportfahrzeug abgesetzte Basis (2) angebaut werden.

## Claims

1. An industrial truck, in particular a stacker vehicle, for the movement and handling of loads, having
• a mobile base (2),
• a driver's station (6) for an operator,
• a load handling device (4, 8) and
• an electric control device (12) provided on the mobile base (2) for controlling the traction operation and/or the load handling operation of the industrial truck,
• the control device (12) having an interface (24) for producing a communications link with a mobile operating device (14) which can if necessary be operated outside the driver's station (6) and having a mobile operating device (14), which is normally installed in the driver's station (6) but can if necessary be removed and operated outside the driver's station for issuing control instructions via the interface (24), by means of which operating device the operator can issue control instructions,
**characterised in that**
the mobile operating device (14), which is normally installed in the driver's station (6) but can if necessary be removed and operated outside the driver's station (6), is configured for controlling traction operation of the industrial truck and comprises a steering wheel (16).

2. An industrial truck according to claim 1, **characterised in that** the mobile operating device (14) can be connected to the interface (24) via a connecting cable (22).

3. An industrial truck according to claim 1 or claim 2, **characterised in that** the mobile operating device is able to communicate with the control device via the interface by means of a radio connection.

4. A method for delivering an industrial truck according to one of the preceding claims to a delivery destination, the mobile base (2) being transported to the delivery destination on a load transport vehicle, **characterised in that** the operating device (14) which is also supplied is used as a mobile operating device for issuing control instructions for the traction operation of the mobile base (2), in order first to drive the mobile base with its own drive means onto the load transport vehicle via a ramp or the like during loading operation and/or to drive it off the load transport vehicle at the delivery destination and thus set it down.

5. A method according to claim 4, **characterised in that** components of the load handling device, in particular a lifting frame (4) and substantially the complete driver's station (6), are transported to the delivery destination in the state in which they are not yet mounted on the mobile base and are fitted there to the base (2) set down from the load transport vehicle.

## Revendications

1. Chariot de manutention, en particulier chariot élévateur, pour le déplacement et la manutention de charges, avec
- une base mobile (2),
- un poste de conduite (6) pour un opérateur,
- un dispositif de manutention de charge (4, 8), et
- un dispositif de commande électrique (12) prévu sur la base mobile (2) pour la commande de la marche de déplacement et/ou de la marche de manutention de charge du chariot de manutention,
- dans lequel le dispositif de commande (12) présente une interface (24) pour l'établissement d'une liaison de communication avec un dispositif de commande mobile actionnable au besoin à l'extérieur du poste de conduite (6) et un dispositif de commande mobile (14) installé normalement dans le poste de conduite (6), mais pouvant au besoin être démonté et actionné comme dispositif de commande mobile (14) à l'extérieur du poste de conduite (6) pour l'émission d'instructions de commande par l'intermédiaire de l'interface (24), au moyen duquel l'opérateur peut donner des instructions de commande,
**caractérisé en ce que** le dispositif de commande (14) normalement installé dans le poste de conduite (6), mais pouvant au besoin être démonté et actionné comme dispositif de commande mobile (14) à l'extérieur du poste de conduite (6) est conçu pour la commande de la marche de déplacement du chariot de manutention et comprend un volant de direction (16).

2. Chariot de manutention selon la revendication 1, **caractérisé en ce que** le dispositif de commande mobile (14) peut être raccordé à l'interface (24) au moyen d'un câble de raccordement (22).

3. Chariot de manutention selon la revendication 1 ou 2, **caractérisé en ce que** le dispositif de commande mobile peut communiquer avec le dispositif de commande au moyen d'une liaison radio via l'interface.

4. Procédé de livraison d'un chariot de manutention selon l'une quelconque des revendications précédentes à un endroit de livraison, dans lequel on transporte la base mobile (2) sur un véhicule de transport de charges jusqu'à l'endroit de livraison, **caractérisé en ce que** l'on utilise le dispositif de commande fourni (14) comme dispositif de commande mobile pour l'émission d'instructions de commande pour la marche de déplacement de la base mobile (2), afin de déplacer la base mobile par ses propres moyens d'entraînement sur une rampe ou analogue d'abord lors de l'opération de chargement sur le véhicule de transport de charges et/ou le fournir à partir du véhicule de transport de charges à l'endroit de livraison et ainsi de le décharger.

5. Procédé selon la revendication 4, **caractérisé en ce que** l'on transporte des composants du dispositif de manutention de charge, en particulier le cadre de levage (4), et essentiellement le poste de conduite complet (6) dans l'état non encore monté sur la base mobile, jusqu'à l'endroit de livraison, et on l'installe ici sur la base mobile (2) déchargée du véhicule de transport de charges.
